# EUROPÄISCHE PATENTSCHRIFT

(11) **EP 2 145 850 B1**
(45) Veröffentlichungstag und Bekanntmachung des Hinweises auf die Patenterteilung: **06.11.2013**
(21) Anmeldenummer: 09008157.1
(22) Anmeldetag: 22.06.2009
(51) Int. Cl.: B65H 75/24, B65B 7/16, B65B 31/02

(54) **Verpackungsmaschine mit einer Folienaufwickelvorrichtung**
Packaging machine with a film coiling device
Machine d'emballage dotée d'un dispositif d'enroulement de feuilles

(30) Priorität: 16.07.2008 DE 102008033349
(43) Veröffentlichungstag der Anmeldung: 20.01.2010
(73) Patentinhaber: MULTIVAC Sepp Haggenmüller GmbH & Co KG, 87787 Wolfertschwenden (DE)
(72) Erfinder: Ickert, Lars, 87437 Kempten (DE); Weixler, Manfred, 87499 Wildpoldsried (DE); Rothermel, Klaus, 87782 Unteregg (DE)
(74) Vertreter: Grünecker, Kinkeldey, Stockmair & Schwanhäusser

(56) Entgegenhaltungen:
- EP-A1- 1 747 880
- DE-A1- 10 038 788
- JP-B- 51 035 953
- US-A- 1 492 291
- US-A- 3 239 160
- US-A- 3 281 092
- US-A- 5 135 180
- US-A1- 2007 278 342

## Beschreibung

Die vorliegende Erfindung bezieht sich auf eine Verpackungsmaschine mit einer Folienaufwickelvorrichtung, insbesondere auf eine Schalenverschließmaschine.

Im Bereich der Verpackungsmaschinen sind Restfolienaufwickelsysteme bekannt, bei denen die Folie bzw. das Foliengitter lediglich auf ein sich drehendes Rohr aufgewickelt wird. Die unter Zug aufgewickelte Folie sitzt, bedingt durch ihre Elastizität, fest auf dem Rohr und kann nur sehr schwer bzw. gar nicht von dem Rohr entfernt bzw. heruntergezogen werden. Aus diesem Grund wurden Systeme entwickelt, die mit Hilfe einer aufwändigen Mechanik dazu dienen, die aufgewickelte Folie bzw. das Foliengitter nach einer bestimmten Folienmenge ohne größeren Aufwand von der Aufwickelvorrichtung zu entfernen. Derartige Systeme sind jedoch durch die Vielzahl an Bauteilen und deren Anordnung schwer zu reinigen und/oder außerdem durch die komplizierte Mechanik störanfällig. Die Anschaffung eines solchen Systems ist darüber hinaus kostenintensiv. Darüber hinaus sind einfache, manuell zu bedienende Systeme zur Restfolienaufwicklung bekannt.

Eine gattungsgemäße Verpackungsmaschine mit einer Folienaufwickelvorrichtung ist aus der EP 1 747 880 A1 bekannt.

Weiterhin offenbart die US 2007/0278342 A1 eine Rolle für Folienmaterialien, wobei durch Verdrehen einer äußeren Spindel relativ zu einer inneren Spindel bewegbare Bauteile nach außen bewegt werden, indem eine Kontaktfläche in Eingriff mit einer Rampe auf der inneren Spindel gebracht wird. Dadurch kann der äußere Durchmesser der Rolle vergrößert werden.

Die US 5,135,180 offenbart eine Vorrichtung zum Halten einer Rolle mit Textilien, Papier oder ähnlichem Material, wobei eine Welle einen Zahnabschnitt aufweist, in den Zahnräder mit Platten eingreifen, die durch die Verdrehung von der Welle zugeordneten Ringelementen verdreht werden können. Durch die Verdrehung der Zahnräder können die Platten aufgestellt werden, und somit in die innere Umfangsfläche einer Rolle eingreifen und diese dadurch festlegen.

Die DE 100 38 788 A1 offenbart ebenfalls eine Halterung für Abspulrollen, wobei um eine Achse Verstellelemente angeordnet sind, die einen längeren Arm und einen kürzeren Arm aufweisen und durch Verdrehung den Umfang der Halterung verändern können.

Die Aufgabe der vorliegenden Erfindung ist es daher, eine komfortable, kostengünstige und hygienegerechte Vorrichtung bereitzustellen, die zudem den oben genannten Nachteil der problematischen Entfernung der aufgewickelten Folie ausräumt.

Die Aufgabe wird gelöst durch eine Verpackungsmaschine mit einer Folienaufwickelvorrichtung gemäß Anspruch 1. Weiterbildungen der Erfindung sind in den Unteransprüchen angegeben.

Die erfindungsgemäße Folienaufwickelvorrichtung ist durch ihre einfache und offene, Platz sparende Konstruktion leicht zu reinigen, da keine schwer zugänglichen Spalte oder dergleichen vorhanden sind und darüber hinaus keine schwer zu reinigenden Teile, wie z.B. Spiralfedern oder eine sensible Mechanik, verwendet werden. Die verwendeten Teile sind darüber hinaus robust gestaltet, so dass die gesamte Vorrichtung mit einem Hochdruckreiniger gereinigt werden kann. Durch die besondere Ausgestaltung der erfindungsgemäßen Bleche, ist eine Entfernung der aufgewickelten Folie problemlos durchführbar.

Weiter Merkmale und Zweckmäßigkeiten der Erfindung ergeben sich aus der Beschreibung von Ausführungsbeispielen anhand der beigefügten Zeichnungen.

Die Figuren zeigen:
- Fig. 1: eine schematische perspektivische Ansicht einer Schalenverschließmaschine;
- Fig. 2: eine perspektivische teilgeschnittene Ansicht einer Folienaufwickelvorrichtung;
- Fig. 3a: eine Seitenansicht der Folienaufwickelvorrichtung;
- Fig. 3b: eine Längsschnittansicht (A-A aus Fig. 3A) der Fo- lienaufwickelvorrichtung;
- Fig. 4a: eine schematische Querschnittsansicht der Folienauf- wickelvorrichtung mit ausgeklappten Blechen; und
- Fig. 4b: eine schematische Querschnittsansicht der Folienauf- wickelvorrichtung mit eingeklappten Blechen.

Im Folgenden wird mit Bezug auf Fig. 1 bis 4b eine erste Ausführungsform der Erfindung beispielhaft an einer Schalenverschließmaschine, auch Traysealer genannt, beschrieben.

Fig. 1 zeigt den Traysealer 1 mit einem Zuführband 2, einer oder mehreren Arbeitsstationen 3, z.B. einer Evakuier-, Siegel- und Schneidstation, einem Abführband 4, einem Maschinengestell 5, einer Folienspannvorrichtung 600, einer Bedienvorrichtung 30, einer Folienzuführrolle 32 und einer Folienaufwickelvorrichtung 6.

Auf dem Zuführband 2 bzw. dem Abführband 4 werden im Betrieb beispielsweise schalenförmige Verpackungen in die Arbeitsstation 3 hinein bzw. aus ihr heraus transportiert. In der Arbeitsstation 3 werden die Verpackungen zum Beispiel evakuiert, begast, versiegelt und geschnitten. Eine Folie 10 wird von der Folienzuführrolle 32 abgewickelt, durch die Folienspannvorrichtung 600 geführt, und in der Arbeitsstation 3, z.B. im Siegelwerkzeug, werden aus der Folienbahn Fenster herausgeschnitten, die auf die schalenförmigen Verpackungen aufgesiegelt werden. Alternativ wird die Folienbahn auf die schalenförmigen Verpackungen aufgesiegelt und danach geschnitten. Das Restgitter, also die verbleibende Folie 10, verlässt die Arbeitsstation 3 und wird von der Folienaufwickelvorrichtung 6 aufgewickelt. Die Folienaufwickelvorrichtung 6 ist so ausgebildet, dass sie sich während bzw. vor dem Aufwickelvorgang aufspreizt und gespreizt bleibt bis die Folie 10 abgenommen werden soll. Das Entspreizen der Folienaufwickelvorrichtung 6 kommt einer Durchmesserverkleinerung gleich und ermöglicht dann, dass die ursprünglich fest aufgewickelte Folienbahn problemlos von der Folienaufwickelvorrichtung 6 axial entfernt werden kann.

Die Funktionsweise der Folienaufwickelvorrichtung 6 wird im folgenden näher beschrieben.

Fig. 2 zeigt die Folienaufwickelvorrichtung 6 in einer perspektivischen teilgeschnittenen Ansicht. Die Folienaufwickelvorrichtung 6 weist ein Rohr 12 auf, in dem eine Mehrzahl von versetzt angeordneten ersten Aussparungen 20 und eine Mehrzahl von versetzt angeordneten zweiten Aussparungen 21 vorgesehen sind. Die zweiten Aussparungen 21 sind für Reinigungszwecke vorgesehen, wobei sie z.B. bei der Reinigung verwendete Flüssigkeiten wie z.B. Wasser abführen.. Fig. 2 zeigt aus den ersten Aussparungen 20 hervorstehende Paddel bzw. Bleche 17. Die Bleche 17 weisen jeweils eine erste Lasche 17a, eine zweite Lasche 17b, und eine dritte Lasche 17a' auf. In Fig. 4a,b ist die Lasche 17b gezeigt, die im Wesentlichen vollständig innerhalb des Rohrs 12 angeordnet ist. Diese Laschen 17a, 17b, 17a' eines Blechs 17 erstrecken sich von außen durch jeweils eine der ersten Aussparungen 20, die in dieser Ausführungsform in einer Flucht liegen, in das Rohr 12 hinein. In gleicher Weise erstrecken sich auch die Laschen 17a, 17b, 17a' der anderen Bleche 17 in das Rohr 12 hinein. Die Bleche 17 sind auf diese Art in das Rohr 12 eingehängt. Die baugleichen Laschen 17a und 17a' erstrecken sich lediglich ein kurzes Stück in das Rohr 12 hinein und sind so geformt, dass die Bleche 17 im Betrieb nicht aus dem Rohr 12 herausfallen können. Die Lasche 17b ist in ihrem Querschnitt im Wesentlichen S-förmig geformt (siehe auch Fig. 4a,b). Auf die Funktionsweise der zweiten Lasche 17b wird in der Beschreibung von Fig. 4a, b näher eingegangen.

Weiterhin ist eine Welle 18 vorgesehen, die über ein erstes Lager 13, beispielsweise ein Kunststofflager, und ein zweites Lager 19 in dem Rohr 12 gelagert ist. Die beiden Lager 13, 19 sind z.B. durch Sicherungsringe gegen axiales Verrutschen gesichert. Das Rohr 12 wird durch den Schraubenkopf der Schraube 11 gegen axiales Verschieben gesichert (siehe auch Fig. 3b). Neben dem ersten Lager 13 ist eine Scheibe 16 drehfest mit der Welle 18 verbunden. Die Scheibe 16 weist eine Mehrzahl von ersten Zylinderstiften 14 auf, wobei die zweiten Laschen 17b durch ihre S-förmige Ausgestaltung in diese ersten Zylinderstifte 14 eingreifen. Die Zylinderstifte 14 sind vorzugsweise in die Scheibe 16, z.B. eine Kunststoffscheibe, eingepresst.

Fig. 3a zeigt die Folienaufwickelvorrichtung 6 in einer Seitenansicht. Die Welle 18 ist mit einem (nicht gezeigten) Motor verbunden. Die Bleche 17 sind über ihre Laschen 17a,b,c mit dem Rohr 12 gelenkig verbunden.

Fig. 3b zeigt den Schnitt A-A aus Fig. 3a. Die Welle 18 ist über einen zweiten Zylinderstift 15 drehfest mit der Scheibe 16 verbunden.

Fig. 4a zeigt einen schematischen Querschnitt der Folienaufwickelvorrichtung 6. Die Bleche 17 sind aus einer eingeklappten Position (siehe Fig. 4b) in eine ausgeklappte Position (siehe Fig. 4a) bewegbar. Der Pfeil zeigt die Drehrichtung der drehfest mit der Scheibe 16 verbundenen. Welle 18 relativ zum Rohr 12 an, mit der die in Fig. 4a gezeigte Stellung der Bleche 17 erreicht wird.

In Fig. 4a wird die Welle 18 im Betrieb beispielsweise durch einen (nicht gezeigten) Elektromotor im Uhrzeigersinn angetrieben. Mit der Welle 18 rotiert auch die drehfest mit dieser verbundene Scheibe 16, sowie die ersten Zylinderstifte 14, die sich in Fig. 4a aus der Zeichenebene heraus erstrecken. Durch diese beginnende Rotationsbewegung der ersten Zylinderstifte 14 und die Massenträgheit des zunächst noch stillstehenden Rohrs 12 wirken die Zylinderstifte 14 auf die Laschen 17b bzw. greifen in diese ein. Die Bleche 17 werden dadurch in eine ausgeklappte Position bewegt bzw. spreizt sich die Folienaufwickelvorrichtung 6 auf. Die Bleche 17 bzw. die ersten Aussparungen 20 (siehe Fig. 2) sind so ausgebildet, dass sich die Bleche 17 im ausgeklappten Zustand nahe der Selbsthemmung am Anschlag der ersten Aussparungen 20 befinden. Die Bleche 17 klemmen also in dieser Position in den ersten Aussparungen 20. Auf diese Weise bleiben sie im Betrieb, also beim Aufwickeln der Folie 10 (siehe Fig. 1) ausgeklappt.

Es besteht zudem die Möglichkeit, dass die Bleche 17 derart ausgebildet sind, dass sie im ausgeklappten Zustand bzgl. der radialen Krafteinleitung durch die aufgewickelte Folie 10 (siehe Fig. 1) bereits über ihren Totpunkt hinaus aufgeklappt sind und ohne Klemmung bzw. Selbsthemmung in dieser Position bleiben. Der Totpunkt ist hierbei exakt definiert, um ein leichtgängiges Einklappen der Bleche 17 bei aufgewickelter Folie 10 (siehe Fig. 1) zu gewährleisten. Sobald die Bleche 17 ihren Anschlag erreicht haben bzw. die Folienaufwickelvorrichtung 6 vollständig gespreizt ist, wird die ganze Folienaufwickelvorrichtung 6 von dem (nicht gezeigten) Motor angetrieben, da nun die Momentenübertragung von der Welle 18 auf die Scheibe 16, von der Scheibe 16 auf die ersten Zylinderstifte 14 und von den ersten Zylinderstiften 14 über die Bleche 17 auf das Rohr 12 erfolgt. Die Restfolie kann somit in diesem gespreizten Zustand aufgewickelt werden.

Fig. 4b zeigt die Bleche 17 in einem schematischen Querschnitt der Folienaufwickelvorrichtung 6 in der eingeklappten Position. Bei gewünschtem Entfernen der Restfolie bzw. Wechsel der Folie 10 (siehe Fig. 1), erfolgt bzgl. Fig. 4a eine Drehrichtungsumkehr der Welle 18 aus dem Stillstand. Der Pfeil zeigt die Drehrichtung der Welle 18 relativ zum Rohr 12 an, die zu der in Fig. 4b gezeigten Stellung der Bleche 17 führt. Die ersten Zylinderstifte 14 wirken dann von der anderen Seite als in Fig. 4a beschrieben auf die zweiten Laschen 17b bzw. greifen in diese ein, da das Rohr 12 der Folienaufwickelvorrichtung 6 samt der aufgewickelten Folie 10 (siehe Fig. 1) aufgrund der Massenträgheit zunächst still steht. Die Bleche 17 überwinden die durch Selbsthemmung verursachte Reibkraft und klappen ein. Das Prinzip ist äquivalent zu dem in Fig. 4a beschriebenen.

Die aufgewickelte Folie 10 (siehe Fig. 1) kann nun durch die Umfangsverkleinerung der Folienaufwickelvorrichtung 6 problemlos von dieser abgezogen werden. Das Spreizen und Entspreizen muss im Betrieb nicht unbedingt automatisch erfolgen, sondern kann auch bei stehendem Motor von Hand ausgeführt werden. Vorausgesetzt, der Motor hat im Stillstand genügend Haltemoment, muss ein Bediener lediglich am Ende des Rohrs 12 drehen bzw. das Rohr 12 relativ zur Welle 18 verdrehen, was denselben Effekt wie im Automatikmodus hat. Die Folienaufwickelvorrichtung 6 wird ge- bzw. entspreizt.

Es ist auch denkbar die Drehrichtungsumkehr der Antriebswelle im Betrieb durchzuführen. Auf diese Weise klappen die Bleche ebenso ein, da sich das Rohr samt der aufgewickelten Folie durch die Massenträgheit zunächst entgegen der Wellendrehrichtung dreht.

Die beschriebenen Zylinderstifte können durch jede Art von Mitnehmer ersetzt werden.

Die Erfindung ist nicht auf die Anwendung in einem Traysealer beschränkt. Vielmehr ist sie auf alle Verpackungsmaschinen, bei denen Folie zu- bzw. abgeführt wird, wie z.B. eine Tiefziehmaschine oder eine Kammerbandmaschine anwendbar.

## Patentansprüche

1. Verpackungsmaschine mit einer Folienaufwickelvorrichtung (6), die eine Welle (18), ein Rohr (12) und mindestens ein klappbares Blech (17) aufweist,
**dadurch gekennzeichnet, dass**
die Folienaufwickelvorrichtung (6) so ausgebildet ist, dass das Blech (17) zur Umfangsvergrößerung des Rohrs (12) durch eine Relativbewegung zwischen der Welle (18) und dem Rohr (12) aus einer ersten eingeklappten Position in eine zweite ausgeklappte Position bewegbar ist,
das Blech (17) zur Umfangsverkleinerung des Rohrs (12) durch eine Relativbewegung zwischen der Welle (18) und dem Rohr (12) von der zweiten ausgeklappten Position in die erste eingeklappte Position bewegbar ist,
die Welle (18) drehfest mit einer Scheibe (16) verbunden ist, wobei die Scheibe (16) eine Mehrzahl von Mitnehmern (14) aufweist,
die Mitnehmer (14) mindestens in einen Teil des Blechs (17b) eingreifen, und
zumindest ein Teil des Blechs (17b) in das Rohr (12) eingreift.

2. Verpackungsmaschine gemäß Anspruch 1, **dadurch gekennzeichnet, dass** die Welle (18) in dem Rohr (12) gelagert ist und das Rohr (12) und die Welle (18) gegeneinander verdrehbar sind.

3. Verpackungsmaschine gemäß Anspruch 1, **dadurch gekennzeichnet, dass** die Folienaufwickelvorrichtung (6) so ausgebildet ist, dass die Drehbewegung der Scheibe (16) die Klappbewegung des Blechs (17) bewirkt.

4. Verpackungsmaschine gemäß einem der Ansprüche 1 bis 3, **dadurch gekennzeichnet, dass** das Blech (17) durch die Beschleunigung der Welle (18) und die Massenträgheit des Rohrs (12) ein- und/oder ausklappbar ist.

5. Verpackungsmaschine gemäß einem der Ansprüche 1 bis 4, **dadurch gekennzeichnet, dass** ausschließlich die Welle (18) antreibbar ist.

6. Verpackungsmaschine gemäß einem der Ansprüche 1 bis 4, **dadurch gekennzeichnet, dass** ein Querschnitt des Blechs (17, 17b) im Wesentlichen S-förmig ausgebildet ist.

7. Verpackungsmaschine gemäß einem der Ansprüche 1 bis 6, **dadurch gekennzeichnet, dass** eine Mehrzahl von Blechen (17) vorgesehen ist.

8. Verpackungsmaschine gemäß einem der Ansprüche 1 bis 7, **dadurch gekennzeichnet, dass** eine Folie (10) auf das Rohr (12) aufwickelbar ist.

9. Verpackungsmaschine gemäß Ansprüchen 6 und 7, **dadurch gekennzeichnet, dass** die Bleche (17) derart ausgebildet sind, dass sie in einem ausgeklappten Zustand bezüglich einer radialen Krafteinleitung durch eine aufgewickelte Folie (10) bereits über ihren Totpunkt hinaus aufgeklappt sind, und ohne Klemmung bzw. Selbsthemmung in dieser Position bleiben.

## Claims

1. A packaging machine comprising a film winding device (6) which includes a shaft (18), a tube (12), and at least one foldable paddle (17),
**characterized in that**
the film winding device (6) is configured such that the paddle (17) for increasing the circumference of the tube (12) is movable through a relative movement between the shaft (18) and the tube (12) from a first retracted position into a second extended position,
that the paddle (17) for decreasing the circumference of the tube (12) is movable through a relative movement between the shaft (18) and the tube (12) from the second extended position into the first retracted position,
that the shaft (18) is connected to a disk (16) for rotation therewith, the disk (16) comprising a plurality of entraining means (14),
that the entraining means (14) engage at least into a part of the paddle (17b), and
that at least a part of the paddle (17b) engages into the tube (12).

2. The packaging machine according to claim 1, **characterized in that** the shaft (18) is supported in the tube (12) and the tube (12) and the shaft (18) are rotatable relative to each other.

3. The packaging machine according to claim 1, **characterized in that** the film winding device (6) is configured such that the rotational movement of the disk (16) effects the folding movement of the paddle (17).

4. The packaging machine according to any one of claims 1 to 3, **characterized in that** the paddle (17) is retractable and/or extensible through the acceleration of the shaft (18) and the inertia of the tube (12).

5. The packaging machine according to any one of claims 1 to 4, **characterized in that** the shaft (18) is exclusively drivable.

6. The packaging machine according to any one of claims 1 to 4, **characterized in that** a cross section of the paddle (17, 17b) is substantially S-shaped.

7. The packaging machine according to any one of claims 1 to 6, **characterized in that** a plurality of paddles (17) are provided.

8. The packaging machine according to any one of claims 1 to 7, **characterized in that** a film (10) can be wound onto the tube (12).

9. The packaging machine according to claim 6 and 7, **characterized in that** that the paddles (17) are configured such that in an extended state they are already extended beyond their dead center with respect to the radial force introduction by the wound film (10) and remain in this position without clamping or self-locking.

## Revendications

1. Machine d'emballage comprenant un dispositif d'enroulement de feuille (6), qui présente un arbre (18), un tube (12) et au moins une tôle (17) basculante,
**caractérisée en ce que**
le dispositif d'enroulement de feuille (6) est conçu de façon à ce que la tôle (17), en vue d'agrandir la circonférence du tube (12), puisse être déplacée, par un mouvement relatif entre l'arbre (18) et le tube (12), d'une première position rabattue à une deuxième position déployée,
la tôle (17), en vue de réduire la circonférence du tube (12), peut être déplacée, par un mouvement relatif entre l'arbre (18) et le tube (12), de la deuxième position déployée à la première position rabattue,
l'arbre (18) est lié de manière fixe en rotation à un disque (16), le disque (16) présentant une pluralité d'entraîneurs (14),
les entraîneurs (14) s'engagent dans au moins une partie (17b) de la tôle, et
au moins une partie (17b) de la tôle s'engage dans le tube (12).

2. Machine d'emballage selon la revendication 1, **caractérisée en ce que** l'arbre (18) est monté mobile sur paliers dans le tube (12), et le tube (12) et l'arbre (18) peuvent tourner l'un par rapport à l'autre.

3. Machine d'emballage selon la revendication 1, **caractérisée en ce que** le dispositif d'enroulement de feuille (6) est conçu pour que le mouvement du disque (16) produise le mouvement de basculement de la tôle (17).

4. Machine d'emballage selon l'une des revendications 1 à 3, **caractérisée en ce que** la tôle (17) peut être rabattue et/ou déployée par l'accélération de l'arbre (18) et l'inertie de masse du tube (12).

5. Machine d'emballage selon l'une des revendications 1 à 4, **caractérisée en ce que** seul l'arbre (18) peut être entraîné.

6. Machine d'emballage selon l'une des revendications 1 à 4, **caractérisée en ce qu'**une section transversale de la tôle (17, 17b) est sensiblement d'une configuration en forme de S.

7. Machine d'emballage selon l'une des revendications 1 à 6, **caractérisée en ce qu'**il est prévu une pluralité de tôles (17).

8. Machine d'emballage selon l'une des revendications 1 à 7, **caractérisée en ce qu'**une feuille (10) peut être enroulée sur le tube (12).

9. Machine d'emballage selon les revendications 6 et 7, **caractérisée en ce que** les tôles (17) sont conçues de manière à ce que, dans un état déployé, relativement à une application de force radiale par une feuille (10) enroulée, elles soient déjà déployées au-delà de leur point mort, et restent dans cette position sans serrage ou auto-blocage.
